# FASCICULE DE BREVET EUROPEEN

(11) **EP 1 169 241 B1**
(45) Date de publication et mention de la délivrance du brevet: **11.12.2002**
(21) Numéro de dépôt: 00917133.1
(22) Date de dépôt: 06.04.2000
(51) Int. Cl.: B65D 81/28, B65D 53/00

(54) **DISPOSITIF POUR FERMER L'ORIFICE DE DISTRIBUTION D'UN DISTRIBUTEUR DE PRODUIT FLUIDE**
VORRICHTUNG ZUM SCHLIESSEN DER ABGABEÖFFNUNG EINES FLÜSSIGKEITSSPENDERS
DEVICE FOR CLOSING THE DISPENSING ORIFICE OF A FLUID PRODUCT DISPENSER

(30) Priorité: 09.04.1999 FR 9904475
(43) Date de publication de la demande: 09.01.2002
(73) Titulaire: VALOIS S.A., 27110 Le Neubourg (FR)
(72) Inventeur: AMMANN, Claude, CH-1066 Epalinges (CH)
(74) Mandataire: CAPRI SARL
(86) Numéro de dépôt international: FR0000863
(87) Numéro de publication internationale: WO00061454

(56) Documents cités:
- WO-A-93/24164
- US-A- 2 249 832
- US-A- 4 801 093
- US-A- 5 451 369
- US-A- 5 518 774

## Description

La présente invention concerne un dispositif d'obturation de l'orifice de distribution d'un distributeur de produit fluide ainsi qu'une tête de distribution et un distributeur de produit fluide comportant un tel dispositif d'obturation.

Il est connu dans l'état de la technique d'utiliser un capot amovible pour obturer l'orifice de distribution d'un tel distributeur.

Le document WO-A-98/00354 divulgue un capot amovible qui, lorsqu'il est mis en place, obture de manière étanche l'orifice de distribution à l'aide d'un élément d'obturation, en particulier un tampon déformable, disposé sur la paroi de fond du capot. Ce dispositif assure une bonne étanchéité, mais n'empêche pas la contamination, notamment bactérienne, de la petite quantité de produit restant à proximité de l'orifice du distributeur après un actionnement du distributeur. Par conséquent, au prochain actionnement, une petite quantité de produit contaminé risque d'être distribuée.

Le document WO-A-93/24164 divulgue un capot fendu adapté à permettre le séchage rapide de la partie de distribution. Ce capot peut comporter dans son fond un tampon absorbant pouvant être imprégné d'un conservateur approprié. Ce tampon doit permettre le séchage rapide et n'agit pas en tant qu'obturateur.

La présente invention a pour but de fournir un dispositif d'obturation qui ne présente pas les inconvénients précités.

En particulier, la présente invention a pour but de fournir un dispositif d'obturation qui empêche toute contamination bactérienne au niveau de l'orifice de distribution entre deux actionnements.

La présente invention a aussi pour but de fournir un dispositif d'obturation qui soit simple et peu coûteux à fabriquer et à assembler.

La présente invention a également pour but de fournir un tel dispositif d'obturation qui soit facile à utiliser pour l'utilisateur du distributeur.

La présente invention a donc pour objet un dispositif d'obturation de l'orifice de distribution d'un distributeur de produit fluide, comportant un capot amovible pourvu d'un élément d'obturation qui, en position fermée, obture ledit orifice, ledit élément d'obturation comportant une substance bactéricide et/ou bactériostatique agissant sur le faible quantité de produit restant au niveau dudit orifice après l'actionnement du distributeur.

Avantageusement, l'élément d'obturation a une forme extérieure qui correspond au profil externe de l'orifice d'obturation.

De préférence, ledit élément d'obturation est réalisé sous la forme d'une bille.

Avantageusement, l'élément d'obturation est disposé sur une paroi de fond du capot, en saillie de celle-ci.

Selon une première variante, l'élément d'obturation est réalisé en un matériau incorporant la substance bactéricide et/ou bactériostatique.

Selon une seconde variante, l'élément d'obturation est enduit avec la substance bactéricide et/ou bactériostatique.

Avantageusement, ladite substance bactéricide et/ou bactériostatique n'agit que pas contact, sans relarguage d'ions dans le produit.

La présente invention a aussi pour objet une tête de distribution d'un distributeur de produit fluide, ladite tête de distribution comportant un orifice de distribution et un dispositif d'obturation dudit orifice, tel que défini ci-dessus.

Avantageusement, la tête de distribution est un poussoir nasal comportant un orifice de distribution central axial disposé au fond d'une cuvette réalisé dans l'extrémité de ladite tête de distribution, ledit capot étant réalisé sous la forme d'un manchon creux se fixant autour dudit poussoir nasal, ledit capot comportant une bille fixée sur la paroi de fond dudit capot, ledit diamètre de la bille correspondant sensiblement au diamètre de la cuvette pour éliminer en position fermée du capot toute présence de produit dans ladite cuvette.

La présente invention a encore pour objet un distributeur de produit fluide, comportant un réservoir de produit et une tête de distribution, tel qu'un poussoir, pourvue d'un orifice de distribution, comportant un dispositif d'obturation dudit orifice, tel que définit ci-dessus.

D'autres caractéristiques et avantages de la présente invention apparaîtront au cours de la description détaillée suivante d'un mode de réalisation avantageux de l'invention, donné à titre d'exemple non limitatif, en référence aux dessins joints, sur lesquels :
- la figure 1 est une vue schématique en coupe longitudinale d'un dispositif d'obturation selon un mode de réalisation préféré de l'invention, en position fermée, et
- la figure 2 est une vue partielle agrandie du dispositif de la figure 1, en position ouverte.

La présente invention couvre un dispositif d'obturation ainsi qu'une tête de distribution et un distributeur de produit fluide comportant un tel dispositif d'obturation,. Le dispositif d'obturation de l'invention s'appliquant à tous les types de distributeur, celui-ci ne sera pas décrit en détail ci-après.

De même, la tête de distribution 4 représentée sur les dessins est un poussoir nasal, mais le dispositif d'obturation de l'invention ne se limite pas à ce type de poussoir. L'invention s'applique en fait sur tout orifice d'un distributeur de produit susceptible d'être contaminé.

En référence à la figure 1, le poussoir nasal 4 comprend à son extrémité un orifice de distribution axial 5, et du côté opposé une surface d'appui 6 pour actionner le distributeur, ainsi que des moyens de connexion 7 de la tête 4 sur un organe de distribution, telle qu'une pompe (non représentée). Avantageusement, la tête comporte dans le canal d'expulsion menant à l'orifice 5 un gicleur interne ou insert 19 pour limiter le volume mort. La tête peut également comporter un obturateur disposé en amont de l'orifice.

Le dispositif d'obturation comporte un capot amovible 10, qui, dans sa position fermée représentée sur la figure 1, obture l'orifice de distribution 5. Pour ce faire, ledit capot comprend un élément d'obturation 20. Cet élément d'obturation peut avantageusement être disposé sur une paroi de fond 18 du capot 10, et est de préférence réalisé sous la forme d'une bille.

Selon l'invention, ledit élément d'obturation 20 comporte une substance bactéricide et/ou bactériostatique agissant sur le produit restant au niveau dudit orifice 5 après l'actionnement du distributeur. La substance bactéricide et/ou bactériostatique peut être incorporé dans le matériau constituant l'élément d'obturation 20, où elle peut être enduite sur ledit élément d'obturation 20. De préférence, ladite substance bactéricide et/ou bactériostatique n'agit que par contact sans relarguage d'ions dans le produit.

En référence à la figure 2, qui est une vue schématique agrandie du dispositif d'obturation de la figure 1 en position ouverte, il est visible que l'orifice de distribution 5 du poussoir nasal 4 est ménagé au fond d'une sorte de cuvette 50 prévue dans la paroi d'extrémité extérieure de ladite tête 4. Cette réalisation correspond à une tête de distribution nasale typique. Il est dans ce cas préféré que l'élément d'obturation 20 du dispositif d'obturation soit réalisé avec une forme extérieure qui corresponde sensiblement à la forme de ladite cuvette 50. De cette manière, lorsque le capot 10 est en position fermée, tout produit restant dans ladite cuvette 50 après l'actionnement du distributeur est enlevé par l'élément d'obturation qui vient occuper le volume correspondant. Ainsi, l'élément d'obturation 20 est avantageusement réalisé sous la forme d'une bille dont le diamètre correspond sensiblement au diamètre de ladite cuvette 50. Lorsque le capot 10 est en position fermée, comme représenté sur la figure 1, la substance bactéricide et/ou bactériostatique dudit élément d'obturation 20 agit avantageusement sur la faible quantité de produit contenu dans le petit canal 51, visible sur la figure 2, qui forme l'orifice de distribution 5 et relie le canal d'expulsion de la tête 4 avec le fond de ladite cuvette 50. Ainsi, toute quantité de produit restant à proximité dudit orifice 5, après l'actionnement du distributeur, est empêché d'être contaminé par la mise en place du capot 10, par l'intermédiaire de l'élément d'obturation 20 comportant une substance bactéricide et/ou bactériostatique.

Bien entendu, la présente invention ne se limite pas à l'exemple de réalisation particulier représenté sur les figures et, en particulier, l'élément d'obturation 20 n'est pas nécessairement réalisé sous la forme d'une bille s'adaptant dans une cuvette prévue dans l'extrémité de la tête de distribution. Au contraire, la présente invention fournit un élément d'obturation 20, incorporant une substance bactéricide et/ou bactériostatique, et qui en position fermée du capot 10 empêche toute contamination du produit restant dans ou à proximité de l'orifice de distribution 5. Il est même envisageable que l'élément d'obturation 20 pénètre à l'intérieur de l'orifice de distribution 5, si cela est souhaité. De même, le capot 10 n'est pas nécessairement réalisé sous la forme d'un manchon creux tel que représenté sur les dessins, mais au contraire peut avoir toute forme appropriée.

Le capot 10 peut être fixé dans sa position fermée sur la tête de distribution 4, avantageusement par encliquetage. Pour ce faire, il peut comporter des moyens de fixation 15 tel qu'une ou plusieurs nervures d'encliquetage qui s'encliquètent sur une partie de ladite tête 4. Bien entendu, les moyens de fixation 15 du capot 10 sur la tête 4 peuvent avoir une forme quelconque appropriée. Ainsi, le capot 10 pourrait être vissé sur la tête 4, ou encore être fixé à un autre élément du distributeur, tel que par exemple le récipient de produit (non représenté).

La présente invention fournit donc un dispositif d'obturation de l'orifice de distribution 5 d'un distributeur de produit fluide qui est facile à mettre en place et à retirer, qui garantie une obturation de l'orifice 5 en position fermée, et simultanément empêche toute contamination du produit au niveau dudit orifice de distribution 5 dans cette position fermée.

## Revendications

1. Dispositif d'obturation de l'orifice de distribution (5) d'un distributeur de. produit fluide, comportant un capot amovible (10) pourvu d'un élément d'obturation (20) qui, en position fermée, obture ledit orifice (5), **caractérisé en ce que** ledit élément d'obturation (20) comporte une substance bactéricide et/ou bactériostatique agissant sur le faible quantité de produit restant au niveau dudit orifice (5) après l'actionnement du distributeur.

2. Dispositif d'obturation selon la revendication 1, dans lequel l'élément d'obturation (20) a une forme extérieure qui correspond au profil externe de l'orifice distribution (5).

3. Dispositif d'obturation selon la revendication 1 ou 2, dans lequel ledit élément d'obturation (20) est réalisé sous la forme d'une bille.

4. Dispositif d'obturation selon l'une quelconque des revendications précédentes, dans lequel l'élément d'obturation (20) est disposé sur une paroi de fond (18) du capot (10), en saillie de celle-ci.

5. Dispositif d'obturation selon l'une quelconque des revendications précédentes, dans lequel l'élément d'obturation (20) est réalisé en un matériau incorporant la substance bactéricide et/ou bactériostatique.

6. Dispositif d'obturation selon l'une quelconque des revendications 1 à 4, dans lequel l'élément d'obturation (20) est enduit avec la substance bactéricide et/ou bactériostatique.

7. Dispositif d'obturation selon l'une quelconque des revendications précédentes, dans lequel ladite substance bactéricide et/ou bactériostatique n'agit que pas contact, sans relarguage d'ions dans le produit.

8. Tête de distribution (4) d'un distributeur de produit fluide, ladite tête de distribution (4) comportant un orifice de distribution (5), **caractérisé en ce qu'**elle comporte un dispositif d'obturation (10, 20) dudit orifice (5) selon l'une quelconque des revendications précédentes.

9. Tête de distribution selon la revendication 8, dans laquelle la tête de distribution (4) est un poussoir nasal comportant un orifice de distribution (5) central axial disposé au fond d'une cuvette (50) réalisé dans l'extrémité de ladite tête de distribution (4), ledit capot (10) étant réalisé sous la forme d'un manchon creux se fixant autour dudit poussoir nasal (4), ledit capot (10) comportant une bille (20) fixée sur la paroi de fond (18) dudit capot (10), ledit diamètre de la bille (20) correspondant sensiblement au diamètre de la cuvette (50) pour éliminer en position fermée du capot (10) toute présence de produit dans ladite cuvette (50).

10. Distributeur de produit fluide, comportant un réservoir de produit et une tête de distribution (4), tel qu'un poussoir, pourvue d'un orifice de distribution (5), **caractérisé en ce qu'**il comporte un dispositif d'obturation (10, 20) dudit orifice (5) de distribution selon l'une quelconque des revendications 1 à 7.

## Claims

1. A closure device for closing off the dispensing orifice (5) of a fluid dispenser, the closure device comprising a removable cap (10) provided with a closure element (20) which, in the closed position, closes off said orifice (5), said closure device being **characterized in that** the closure element (20) is provided with a bactericidal and/or bacteriostatic substance which acts on the small quantity of fluid remaining at said orifice (5) after the dispenser has been actuated.

2. A closure device according to claim 1, in which the closure element (20) has an outside shape that corresponds to the outside profile of the dispensing orifice (5).

3. A closure device according to claim 1 or 2, in which said closure element (20) is implemented in the form of a ball.

4. A closure device according to any preceding claim, in which the closure element (20) is disposed on an end wall (18) of the cap (10) and projects from said end wall.

5. A closure device according to any preceding claim, in which the closure element (20) is made of a material incorporating the bactericidal and/or bacteriostatic substance.

6. A closure device according to any one of claims 1 to 4, in which the closure element (20) is coated with the bactericidal and/or bacteriostatic substance.

7. A closure device according to any preceding claim, in which said bactericidal and/or bacteriostatic substance acts by contact only, without releasing ions into the fluid.

8. A dispensing head (4) of a fluid dispenser, said dispensing head (4) being provided with a dispensing orifice (5), said dispensing head being **characterized in that** it includes a closure device (10, 20) according to any preceding claim for closing off said orifice (5).

9. A dispensing head according to claim 8, in which the dispensing head (4) is a nasal applicator pusher provided with a central axial dispensing orifice (5) disposed at the bottom of a dish (50) provided in the end of said dispensing head (4), said cap (10) being implemented in the form of a hollow sleeve that can be fixed around said nasal applicator pusher (4), said cap (10) being provided with a ball (20) fixed to the end wall (18) of said cap (10), the diameter of said ball (20) corresponding substantially to the diameter of the dish (50) so that, when the cap (10) is in the closed position, said ball removes any presence of fluid in said dish (50).

10. A fluid dispenser having a fluid reservoir and a dispensing head (4), such as a pusher, provided with a dispensing orifice (5), said fluid dispenser being **characterized in that** it includes a closure device (10, 20) according to any one of claims 1 to 7 for closing off said dispensing orifice (5).

## Patentansprüche

1. Verschlussvorrichtung für eine Abgabeöffnung (5) einer Abgabevorrichtung für ein Fluid, die eine abnehmbare Kappe (10) umfasst, welche mit einem Verschlusselement (20) versehen ist, das in der geschlossenen Position die Öffnung (5) verschließt, **dadurch gekennzeichnet, dass** das Verschlusselement (20) eine bakterizide und/oder bakteriostatische Substanz enthält, die auf die kleine Menge des Produktes einwirkt, das nach der Betätigung der Abgabevorrichtung im Bereich der Öffnung (5) verbleibt.

2. Verschlussvorrichtung nach Anspruch 1, bei der das Verschlusselement (20) eine äußere Form besitzt, die dem äußeren Profil der Abgabeöffnung (5) entspricht.

3. Verschlussvorrichtung nach Anspruch 1 oder 2, bei der das Verschlusselement (20) in Form einer Kugel ausgebildet ist.

4. Verschlussvorrichtung nach einem der vorhergehenden Ansprüche, bei der das Verschlusselement (20) auf einer Bodenwand (18) der Kappe (10) und von dieser vorspringend angeordnet ist.

5. Verschlussvorrichtung nach einem der vorhergehenden Ansprüche, bei der das Verschlusselement (20) aus einem Material hergestellt ist, welches die bakterizide und/oder bakteriostatische Substanz umfasst.

6. Verschlussvorrichtung gemäß einem der Ansprüche 1 bis 4, bei der das Verschlusselement (20) mit der bakteriziden und/oder bakteriostatischen Substanz beschichtet ist.

7. Verschlussvorrichtung nach einem der vorhergehenden Ansprüche, bei der die bakterizide und/oder bakteriostatische Substanz nur durch Berührung wirkt, ohne Ionen in das Produkt abzugeben.

8. Abgabekopf (4) einer Abgabevorrichtung für ein Fluid, wobei der Abgabekopf (4) eine Abgabeöffnung (5) umfasst, **dadurch gekennzeichnet, dass** er eine Verschlussvorrichtung (10, 20) für die Öffnung (5) gemäß einem der vorhergehenden Ansprüche umfasst.

9. Abgabekopf nach Anspruch 8, bei dem der Abgabekopf (4) ein nasaler Drücker ist, der eine zentrale, im Boden einer Küvette (50) axial angeordnete Abgabeöffnung (5) umfasst, wobei die Küvette im Ende des Abgabekopfes (4) ausgebildet ist und wobei die Kappe (10) in Form einer hohlen Buchse ausgebildet ist, die um den nasalen Drücker (4) herum befestigt ist, wobei die Kappe (10) eine Kugel (20) umfasst, die auf der Bodenwand (18) der Kappe (10) befestigt ist und wobei der Durchmesser der Kugel (20) im wesentlichen dem Durchmesser der Küvette (50) entspricht, um in der geschlossenen Stellung der Kappe (10) jegliches Vorhandensein des Fluids in der Küvette (50) zu beseitigen.

10. Abgabevorrichtung für ein Fluid, die einen Behälter für das Fluid und einen Abgabekopf (4) sowie einen Drücker umfasst, der mit einer Abgabeöffnung (5) versehen ist, **dadurch gekennzeichnet, dass** sie eine Verschlussvorrichtung (10, 20) für die Abgabeöffnung (5) gemäß einem der Ansprüche 1 bis 7 umfasst.
